# EUROPÄISCHE PATENTANMELDUNG

(11) **EP 1 191 141 A1**
(43) Veröffentlichungstag der Anmeldung: **27.03.2002**
(21) Anmeldenummer: 01117184.0
(22) Anmeldetag: 16.07.2001
(51) Int. Cl.: D21D 5/24, B04C 5/13, B04C 5/12

(54) **Hydrozyklon**

(30) Priorität: 04.08.2000 DE 10038282
(71) Anmelder: Voith Paper Patent GmbH, 89522 Heidenheim (DE)
(72) Erfinder: Hartmann, Rolf, 88250 Weingarten (DE); Nuber, Martin, 88131 Lindau (DE)

(57) **Zusammenfassung**

Mit dem Hydrozyklon können mindestens drei Fraktionen, z.B. zwei Leichtfraktionen (3, 5) und eine Schwerfraktion (11) gebildet werden. Mindestens zwei Leichtfraktionen (3,5) werden auf derselben Axialseite des Hydrozyklons abgeführt. Dazu wird ein äußeres Leichtstoffrohr (4) mit einer konisch sich verjüngenden Innenwand und ein innerhalb des äußeren Leichtstoffrohres (4) stehendes inneres Leichtstoffrohr (6) verwendet. Die Einlauföffnung (7) des inneren Leichtstoffrohres (6) befindet sich im Bereich der konischen Verjüngung.

## Beschreibung

Die Erfindung betrifft einen Hydrozyklon gemäß dem Oberbegriff des Anspruchs 1.

Hydrozyklone dieser Art sind bekanntlich gut geeignet, um durch Zentrifugalkräfte Leicht- und Schwerteile in Flüssigkeiten aufzukonzentrieren und durch dafür vorgesehene Austragsöffnungen aus dem Hydrozyklon herauszuleiten. Eine besonders wichtige Verwendung für solche Hydrozyklone ist die Reinigung und Entgasung von Faserstoffsuspensionen für die Papiererzeugung. Dann ist z.B. die eine Leichtfraktion der gereinigte Gutstoff, die andere Leichtfraktion dient der Entgasung oder der Entfernung von Styropor, und in der Schwerfraktion werden kleine Metallteile, Glassplitter und Sand abgeschieden.

Aus der WO 91/06374 ist ein Hydrozyklon bekannt, mit dem drei Fraktionen gebildet werden können. Dieser Hydrozyklon ist mit zwei relativ großen konischen Abscheidekammern versehen, und zwar einer unten liegenden für die Schwerteile und einer oben liegenden Kammer. Die oben liegende Kammer enthält ein Zentralrohr für die leichten Verunreinigungen. Beide Abscheidekammern sind gesamthaft zueinander verstellbar. Das treibt sowohl die Baugröße als auch die Herstellungskosten in die Höhe.

Der Erfindung liegt die Aufgabe zu Grunde, einen Hydrozyklon zum Ausbringen von leichten Störstoffen und/oder Luft zu schaffen, mit dem eine verbesserte Abscheidung solcher Störstoffe möglich ist, ohne dass hoher zusätzlicher apparativer Aufwand nötig ist.

Diese Aufgabe wird durch die im Kennzeichen des Anspruchs 1 genannten Merkmale gelöst.

Dabei ist anzumerken, dass bei der Bildung von mehr als zwei Fraktionen die dritte Fraktion auch als Mittelfraktion oder weitere Schwerfraktion definiert werden könnte.
Die hier gewählte Terminologie kommt den typischen Anwendungsfällen des Erfindungsgegenstandes am nächsten.

Insbesondere bei Faserstoffsuspensionen, die in der Papierindustrie zur Papiererzeugung aufbereitet und verwendet werden, ist die darin enthaltene Luft oft sehr problematisch. Der Erfindungsgegenstand bietet nun die Möglichkeit, auch bei an sich zur Schwerteilentfernung vorgesehenen Hydrozyklonen ohne großen zusätzlichen Energieeinsatz eine ausreichende Stoffentlüftung vorzunehmen. Das kann sogar dazu führen, dass in vielen Fällen die Verwendung von reinen Entgasungscleanern entfallen kann, welche zusätzlichen Aufwand erfordern und in der Regel einen beträchtlichen Druckverlust herbeiführen, der dann durch entsprechenden Energieeinsatz ausgeglichen werden muss.

Die erfindungsgemäße Ausgestaltung der Hydrozyklone führt dazu, dass in dem Bereich, in dem sich die Einlauföffnung des inneren Leichtstoffrohres befindet, die Rotationsströmung der Suspension sowohl verstärkt, als auch stabilisiert wird. Da nämlich die konische Verjüngung die Strömung nach innen führt, wird sie in Umfangsrichtung wesentlich beschleunigt. Das hat den Vorteil, dass starke Zentrifugalkräfte gerade an der entscheidenden Stelle, nämlich der Einlauföffnung, herrschen.

Gleichzeitig wird ein örtlich stabilisierter Wirbelkern erzeugt, ohne den sich Nachteile bei der Ausscheidung der leichten Störstoffe, insbesondere der Luft, durch radiale Versetzung des Strömungswirbels ergeben könnten. Zudem führen solche Unstetigkeiten zu Querschwingungen im Entlüftungsrohr und damit zu Störungen.

Spezielle z.B. in den Unteransprüchen beschriebene Ausführungsformen des Erfindungsgegenstandes können den Effekt noch weiter verbessern.

So kann z.B. eine relativ lange und schlanke zylindrische Entgasungsstrecke zwischen der Einlauföffnung des äußeren Leichtstoffrohres und der konischen Verjüngung den Entgasungseffekt weiter verbessern.

Die Erfindung und ihre Vorteile werden erläutert an Hand von Zeichnungen. Dabei zeigen:
- Fig. 1: einen Teil eines erfindungsgemäßen Hydrozyklons;
- Fig. 2, 3 und 4: jeweils Varianten des Erfindungsgegenstandes in Teilansicht;
- Fig. 5: einen Hydrozyklon mit Gutstoff als Schwerfraktion;
- Fig. 6 und 7: je einen Hydrozyklon mit relativ langer Entgasungsstrecke.

In Fig. 1 ist der obere Teil eines erfindungsgemäßen Hydrozyklons in geschnittener Seitenansicht dargestellt. Der Hydrozyklon wird über ein tangential angebrachtes Einlaufrohr 2 mit der zu behandelnden Flüssigkeit 1 gefülllt. Vorzugsweise ist der Hydrozyklon so aufgebaut, dass mit ihm Fasersuspensionen für die Papierproduktion aufbereitet, also von Störstoffen und/oder Luft gereinigt werden können. Im Einlaufbereich hat der Hydrozyklon eine zylindrische Innenkontur mit konstantem Durchmesser 14. Der untere Teil ist nur angedeutet, da Hydrozyklone bekannt sind. Zur Ausleitung der ersten Leichtfraktion 3 hat der Hydrozyklon ein äußeres Leichtstoffrohr 4. In dessen Innern und konzentrisch zu diesem befindet sich das innere Leichtstoffrohr 6 für die zweite Leichtfraktion 5. Es enthält eine Einlauföffnung 7, aus der die im Hydrozyklon aufkonzentrierten Leichtstoffe oder Luft abgeführt werden können. Im Bereich der Einlauföffnung 7 verjüngt sich die Innenwand des äußeren Leichtstoffrohres 4 entweder, wie hier gezeichnet, auf einer geraden Kontur (mit einem konstanten Konuswinkel α) oder auch auf einer gewölbten Kontur. Dabei liegt die Einlauföffnung 7 im axialen Abstand a von der engsten Stelle 8 des sich verjüngenden Konusses entfernt. Es ist von Vorteil, diesen auf höchstens 50, vorzugsweise höchstens 30 mm zu wählen. Im Allgemeinen sollte er auch nicht größer sein als der Außendurchmesser 16 des inneren Leichtstoffrohres 6. Zumeist ist es am besten, die Einlauföffnung 7 ein gewisses Stück stromaufwärts von der engsten Stelle 8 anzuordnen. Es ist aber auch vorstellbar, dass sie stromabwärts liegt (dazu s. auch Fig. 2 und 6). Der untere Teil des Hydrozyklons ist hier weggelassen. In ihm wird bekanntlich die Schwerfraktion (Pfeile 11) aufkonzentriert und abgeleitet.

Wie in der Fig. 2 dargestellt, kann durch einen Verstellmechanismus 9 die Position der Einlauföffnung 7 axial veränderbar gestaltet werden. Gerade diese Verstellung kann in Verbindung mit der erfindungsgemäßen Ausgestaltung des Hydrozyklons noch zu weiteren Vorteilen führen. Es kann nämlich vorkommen, dass sich die Rotationsströmung an axial verschiedenen Stellen auch verschieden ausbildet. Da es aber bei der Trennung der beiden Leichtfraktionen darauf ankommt, den Bereich zu finden, in dem eine optimale Aufkonzentration der Luftblasen oder der Leichtstoffe erfolgt ist, kann eben diese Verstellung zur Optimierung des Apparates herangezogen werden. Der Verstellmechanismus 9 ist nicht im Detail gezeichnet, da sich eine solche Aufgabe sehr einfach lösen lässt. Z.B. kann das innere Leichtstoffrohr 6 eingeschraubt sein und durch Kontermuttern gesichert werden. Die Verdrehung als solche spielt bei diesem Rohr keine Rolle, da es rotationssymmetrisch ist. Dieses Beispiel zeigt auch eine Variante, bei der die Einlauföffnung 7 oberhalb der engsten Stelle 8 der konischen Verjüngung liegt.

Die Länge c der konischen Verjüngung ist in dieser Figur 2 ebenfalls angegeben. Sie kann, um die optimale Wirkung erzielen zu können, im Bereich zwischen 20 mm und 150 mm gewählt werden.

Die Fig. 3 zeigt eine weitere Möglichkeit, den Abscheideeffekt zu verbessern, indem Rillen 10 in die konische Innenwand des äußeren Leichtstoffrohres 4 eingebracht sind. Diese haben eine schraubenlinienförmige Form und können dadurch die Axialbewegung der Strömung - zumindest teilweise - in eine Rotationsbewegung umwandeln.

Bei der Rückgewinnung der Strömungsenergie (Strömungsgeschwindigkeit) in Druckenergie ist es hilfreich, den durch die Verjüngung relativ eng gewordenen Querschnitt in ausreichender Entfernung von der Einlauföffnung 7 wieder zu erweitern.

Bekanntlich ist ein großer Teil der Kosten, die Hydrozyklone in der Papierindustrie verursachen, auf die Energiekosten zurückzuführen.

Wird der Hydrozyklon sowohl zur Entlüftung als auch zur Schwerteilabscheidung verwendet, führen die erfindungsgemäßen Maßnahmen nicht nur zu einer Verbesserung der Entlüftung sondern auch der Schwerteilabscheidung. Dadurch, dass der obere Bereich eine stabile Wirbelströmung hat, wird auch der gesamte Hydrozyklon im Betrieb ruhiger, d.h. stochastische Schwankungen werden deutlich reduziert oder ganz verhindert.

In den Figuren 1 bis 3 befindet sich die Einlauföffnung 7 des inneren Leichtstoffrohres 6 jeweils axial innerhalb des vom Hydrozyklon gebildeten Volumens, also innerhalb des Gehäuses. Das ist insbesondere dann die günstigste Bauart, wenn der axiale Abstand d zwischen dem Einlaufrohr 2 und dem Auslaufrohr für die Leichtfraktion 3 gering sein soll (s. Fig. 4).

Es ist von besonderem Vorteil, wenn sich innerhalb des äußeren Leichtstoffrohres und stromaufwärts zur konischen Verjüngung eine zusätzliche längliche Trennzone 12 befindet, wie sie in den Fig. 4 und 6 zu sehen ist. Diese Trennzone 12 ist mit Vorteil zylindrisch ausgestaltetet mit einer Länge L, die das 1 - 5-Fache, vorzugsweise 3-5-Fache, des Innendurchmessers 15 beträgt. Dabei kann der Innendurchmesser 15 dieser zylindrischen Trennzone 12 das 0,2- bis 0,4-Fache des Durchmessers 14 betragen, den die Innenwand des Hydrozyklons an dieser Stelle hat. Auch die Größe des Außendurchmessers 16 des inneren Leichtstoffrohres 6 hat einen Einfluss auf die Funktion des Hydrozyklons. Er kann mit Vorteil etwa 0,15 bis 0,4 Mal so groß gewählt werden wie der Innendurchmesser 15 der Trennzone 12.

Diese geometrischen Ausgestaltungen des Erfindungsgegenstandes tragen dazu bei, dass die Suspension optimal in relativ schlanken Querschnitten geführt wird. So werden hohe Umfangsgeschwindigkeiten erreicht und undefinierte schädliche Rückvermischungen von bereits Getrenntem vermieden.

Eine günstige Wirkung kann auch eine relativ lang gewählte Länge c der konischen Verjüngung sein, wie die Fig. 7 zeigt. Dann ist der Konuswinkel α relativ klein, z.B. 5° zu wählen. Ferner zeigt diese Zeichnung einen tangentialen Auslass 13 für den Leichtstoff 3. Dadurch kann Druckenergie zurückgenommen werden. Diese Variante ist auch bei anderen Ausführungsformen der Erfindung möglich. Bei manchen Einbausituationen steht oberhalb der Hydrozyklone viel Platz zur Verfügung, z.B. wegen der Rohrieitungsführung (Stoffverteilung auf die Hydrozyklone), so dass ein größerer axialer Abstand d zwischen dem Einlaufrohr 2 und dem Auslaufrohr für die Leichtfraktion 3 erwünscht ist. Dann ist es zumeist am besten, die verlängerte Trennzone so vorzusehen, dass ein wesentlicher Teil außerhalb des Hydrozyklongehäuses liegt. Auch das ist in Fig. 6 dargestellt.

Bei dem in Fig. 5 gezeigten - liegenden - Hydrozyklon werden alle drei Fraktionen auf derselben Axialseite abgezogen. Die am Außenrand abgeleitete Schwerfraktion 11 ist hier der gereinigte Gutstoff. Die zwei Leichtfraktionen 3 und 5 dienen der Entfernung von Leichtteilen (Leichtfraktion 3) und Luft (Leichtfraktion 5). In diesem speziellen Fall wird die Flüssigkeit 1 also nicht von Schwerteilen gereinigt.

## Patentansprüche

1. Hydrozyklon zur Bildung von mindestens drei Fraktionen, und zwar vorzugsweise zwei Leichtfraktionen (3, 5) und einer Schwerfraktion (11), wobei für die Leichtfraktionen (3, 5) auf derselben Axialseite des Hydrozyklons zwei Leichtstoffrohre, und zwar ein äußeres Leichtstoffrohr (4) sowie ein inneres Leichtstoffrohr (6) innerhalb des äußeren Leichtstoffrohres (4) vorhanden sind,
**dadurch gekennzeichnet,**
**dass** das äußere Leichtstoffrohr (4) eine Innenwand aufweist, die sich, in Strömungsrichtung gesehen, in dem Bereich konisch verjüngt, in dem sich die Einlauföffnung (7) des inneren Leichtstoffrohres (6) befindet.

2. Hydrozyklon nach Anspruch 1,
**dadurch gekennzeichnet,**
**dass** das Leichtstoffrohr (4) stromaufwärts der konischen Verjüngung eine Trennzone (12) aufweist.

3. Hydrozyklon nach Anspruch 2,
**dadurch gekennzeichnet,**
**dass** die Trennzone (12) zylindrisch ist und eine Länge (L) von mindestens 50 mm aufweist.

4. Hydrozyklon nach Anspruch 2 oder 3,
**dadurch gekennzeichnet,**
**dass** die Trennzone (12) zylindrisch ist und eine Länge (L) aufweist, die 1 bis 5 Mal, vorzugsweise 3 bis 5 Mal, so groß ist wie der Innendurchmesser (15) in der Trennzone (12).

5. Hydrozyklon nach Anspruch 2, 3 oder 4,
**dadurch gekennzeichnet,**
**dass** der Innendurchmesser (15) der Trennzone (12) das 0,2- bis 0,5-Fache des Durchmessers (14) beträgt, den der Hydrozyklon an dieser Stelle hat.

6. Hydrozyklon nach Anspruch 2, 3, 4 oder 5,
**dadurch gekennzeichnet,**
**dass** die Trennzone (12) keine Strömungsquerschnitserweiterungen aufweist.

7. Hydrozyklon nach einem der voranstehenden Ansprüche,
**dadurch gekennzeichnet,**
**dass** der Strömungsquerschnitt im äußeren Leichtstoffrohr (4) stromabwärts der konischen Verjüngung bis auf eine Abweichung von maximal 30 % gleich bleibt.

8. Hydrozyklon nach einem der voranstehenden Ansprüche,
**dadurch gekennzeichnet,**
**dass** sich die Einlauföffnung (7) des inneren Leichtstoffrohres (6) axial innerhalb des vom Hydrozyklon eingenommenen Volumens befindet.

9. Hydrozyklon nach einem der Ansprüche 1 bis 7,
**dadurch gekennzeichnet,**
**dass** sich die Einlauföffnung (7) des inneren Leichtstoffrohres (6) axial außerhalb des vom Hydrozyklon eingenommenen Volumens befindet.

10. Hydrozyklon nach einem der voranstehenden Ansprüche,
**dadurch gekennzeichnet,**
**dass** der Konuswinkel (α), den die konische Kontur zur Mittellinie einnimmt, in einem Bereich zwischen 5° und 45° liegt.

11. Hydrozyklon nach einem der voranstehenden Ansprüche,
**dadurch gekennzeichnet,**
**dass** die axiale Länge (c) der konischen Verjüngung zwischen 20 mm und 150 mm, vorzugsweise 30 mm bis 80 mm, beträgt.

12. Hydrozyklon nach einem der voranstehenden Ansprüche,
**dadurch gekennzeichnet,**
**dass** der axiale Abstand (a) zwischen der Einlauföffnung (7) des inneren Leichtstoffrohres (6) und der engsten Stelle (8) der konischen Verjüngung höchstens 50 mm, vorzugsweise höchstens 30 mm beträgt.

13. Hydrozyklon nach einem der voranstehenden Ansprüche,
**dadurch gekennzeichnet,**
**dass** der axial Abstand (a) zwischen der Einlauföffnung (7) des inneren Leichtstoffrohres (6) und der engsten Stelle (8) der konischen Verjüngung nicht größer ist als der Außendurchmesser (16) des inneren Leichtstoffrohres (6).

14. Hydrozyklon nach einem der voranstehenden Ansprüche,
**dadurch gekennzeichnet,**
**dass** das innere Leichtstoffrohr (6) axial verstellbar ist, so dass die Einlauföffnung (7) innerhalb des äußeren Leichtstoffrohres (4) positionierbar ist.

15. Hydrozyklon nach einem der voranstehenden Ansprüche,
**dadurch gekennzeichnet,**
**dass** der Außendurchmesser (16) des inneren Leichtstoffrohres (6) 0,15 bis 0,4 Mal so groß ist wie der Innendurchmesser (15) des äußeren Leichtstoffrohres (4) am stromaufwärtigen Ende der konischen Verjüngung.

16. Hydrozyklon nach einem der voranstehenden Ansprüche,
**dadurch gekennzeichnet,**
**dass** das Einlaufrohr (2) für die zu behandelnde Flüssigkeit an der Axialseite angebracht ist, an der sich die Leichtstoffrohre befinden.

17. Hydrozyklon nach Anspruch 16,
**dadurch gekennzeichnet,**
**dass** an der dem Einlaufrohr (2) gegenüber liegenden Axialseite eine Einrichtung zur Ableitung von Schwerteilen aus dem Hydrozyklon vorhanden ist.

18. Hydrozyklon nach Anspruch 17,
**dadurch gekennzeichnet,**
**dass** der Hydrozyklon einen Abscheidekonus aufweist, der zur Einrichtung zur Ableitung der Schwerteile hinführt.

19. Hydrozyklon nach einem der Ansprüche 1 bis 15,
**dadurch gekennzeichnet,**
**dass** das Einlaufrohr (2) für die zu behandelnde Flüssigkeit (1) an der Axialseite des Hydrozyklons angebracht ist, die der mit mindestens zwei Leichtstoffrohren gegenüber liegt.

20. Hydrozyklon nach einem der voranstehenden Ansprüche,
**dadurch gekennzeichnet,**
**dass** im Bereich der konischen Verjüngung schraubenlinienförmige Rillen (10) angebracht sind, wodurch die Axialgeschwindigkeit der Flüssigkeit durch Umlenkung zu einer Drallverstärkung nutzbar wird.

21. Hydrozyklon nach einem der voranstehenden Ansprüche,
**dadurch gekennzeichnet,**
**dass** er für die Reinigung einer Papierfasersuspension mit einem Faserstoffgehalt zwischen 0,5 und 4 % in einer Papier- oder Zellstofffabrik geeignet ist.

22. Hydrozyklon nach einem der voranstehenden Ansprüche,
**dadurch gekennzeichnet,**
**dass** er für die Entgasung einer Papierfasersuspension mit einem Faserstoffgehall zwischen 0,5 und 4 % in einer Papier- oder Zellstofffabrik geeignet ist.

23. Hydrozyklon nach einem der voranstehenden Ansprüche,
**dadurch gekennzeichnet,**
**dass** das Einlaufrohr (2) und das äußere Leichtstoffrohr (4) fest miteinander verbunden sind.
